# EUROPÄISCHE PATENTSCHRIFT

(11) **EP 1 657 195 B1**
(45) Veröffentlichungstag und Bekanntmachung des Hinweises auf die Patenterteilung: **19.01.2011**
(21) Anmeldenummer: 05110500.5
(22) Anmeldetag: 09.11.2005
(51) Int. Cl.: B65H 19/28, B65H 18/20

(54) **Wickelmaschine**
Winding machine
Enrouleuse

(30) Priorität: 12.11.2004 DE 202004017560 U
(43) Veröffentlichungstag der Anmeldung: 17.05.2006
(62) Teilanmeldung aus: 08156427.0
(73) Patentinhaber: Voith Patent GmbH, 89522 Heidenheim (DE)
(72) Erfinder: Stitz, Hermann Albert, 51515, Kürten (DE)
(74) Vertreter: Kunze, Klaus

(56) Entgegenhaltungen:
- EP-A1- 0 237 903
- EP-A2- 0 934 895
- DE-A1- 2 936 382
- DE-U1- 20 013 319
- JP-A- 59 186 851
- US-A1- 4 711 405

## Beschreibung

Die Erfindung bezieht sich auf eine Wickelmaschine zum Aufwickeln einer Materialbahn, insbesondere einer Papier- oder Kartonbahn, auf eine Wickelhülse mit einer Vorrichtung zum Befestigen der Materialbahn auf der Wickelhülse, wobei ein Führungselement, vorgesehen ist, das mindestens ein Leitblech umfasst und durch das der Anfang der Materialbahn an die Wickelhülse heranführbar ist,

Materialbahnen müssen, bevor sie versandt werden können, auf Versand- oder Fertigrollen aufgewickelt werden. Als Rollenkerne werden hierfür üblicherweise Wickelhülsen verwendet, die vorzugsweise aus Pappe bestehen. Die Fertigrollen werden dadurch produziert, dass die Materialbahn von Mutterrollen (auch als Volltamboure bezeichnet), die am Ausgang einer Papiermaschine oder eines Kalanders entstanden sind, abgewickelt, in Längsrichtung geschnitten wird, und dass die so erzeugten Einzelbahnen anschließend jeweils auf eine Wickelhülse aufgewickelt werden. Diese Wickelhülsen liegen in einem von zwei Tragrollen einer Tragwalzen-Wickelmaschine gebildeten Wickelbett, oder sie liegen an einer Stütz- oder Kontaktwalze einer Rollenmaschine an.

Vor dem Aufwickeln der Papier- oder Kartonbahn ist es notwendig, den Bahnanfang an die Wickelhülse heranzuführen und mit der Wickelhülse zu verbinden. Zum Heranführen der Materialbahn offenbart EP-A1- 0 237 903 eine Wickelmaschine vom Revolvertyp, die durch ein Paar von Drückteilen gekennzeichnet ist, die eine Materialbahn auf eine Schneidvorrichtung niederdrücken können, wobei das stromabwätrs angeordnete Drückteil geeignet ist, die Materialbahn an eine neu zu umwickelnde Wickelhülse heranzuführen. ist, die Materialbahn an eine neu zu umwickelnde Wickelhülse heranzuführen. Dabei ist von großem Nachteil, dass die Heranführung der Materialbahn in deren Stromrichtung erst hinter deren Anfangskante und beabstandet dazu ansetzen kann und darüber hinaus, in Erfüllung ihres eigentlichen Zwecks, nicht geeignet sein kann, die Materialbahn in einem Umschlingungswinkel um die Wickelhülse zu führen. Dagegen sind in DE 29 36 382 A1 Leitbleche als Führungselemente zum Heranführen einer Materialbahn an eine Wickelhülse veröffentlicht.

Zur Befestigung der Materialbahn auf der Wickelhülse sind Klebeverbindungen bekannt, die auf verschiedene Weise erstellt werden können und zu deren technischer Umsetzung die JP- 59 186851 einen Klebstoffspender vorschlägt. Diese Klebeverbindungen haben jedoch bei Verwendung eines Flüssigklebers den Nachteil haben, dass von durch Temperaturschwankungen hervorgerufene Viskositätsveränderungen einen technisch einwandfreien Klebevorgang oftmals störend beeinträchtigen. Außerdem kann zwischen den Schnittkanten der Einzelbahnen der Klebstoff nach oben austreten und gelangt dann auf die über die Tragwalze laufende Bahn oder auf die Tragwalze selbst. Die daraus resultierenden Probleme sind offensichtlich.

Bei Verwendung von Klebebändern liegen mitunter Schwierigkeiten bei deren Wechsel. Oftmals entstehen hierbei Rückstände oder Falten am Anfang der Papierbahn. Vor allem ist man unter dem Gesichtspunkt einer umweltverträglichen Entsorgung der Papphülsen darauf angewiesen, dass der Klebstoff mit der Wickelhülse ein verträgliches Materialgemisch bildet, das zusammen weiterbehandelt werden kann. Wenn man einen Klebestreifen auf der Basis eines Kunststofffilms verwendet, können Probleme entstehen.

Andererseits ist aus der DE 200 13 319 U1 der Einsatz einer Vorrichtung zum Befestigen einer Materialbahn mittels Befestigungselementen bekannt. Es kommt eine Eintreibvorrichtung zum Einsatz, die die Befestigungselemente durch die Materialbahn hindurch in die Wickelhülse treibt. Die Befestigungsvorrichtung ist somit als "Tacker" ausgebildet. Durch sie entsteht zwischen der Wickelhülse und den Befestigungselementen eine kraftschlüssige Verbindung. Diese Art der Arretierung des Bahnanfangs auf einer Wickelhülse ist temperaturunabhängig und technisch auf einfache Weise zu realisieren.

Allerdings kann sich bei einer Materialbahn mit einem höheren Flächengewicht das Problem stellen, dass sich die Materialbahn aufgrund ihrer Steifigkeit nur schwer an den ziemlich engen Außendurchmesser der Wickelhülse anpassen lässt. Auch im Fall eines Leimeinsatzes wird keine sichere Befestigung gewährleistet. Eine Anwicklung unter Verwendung von Blasluft kommt aufgrund der Steifigkeit der Materialbahn ebenfalls nicht in Betracht.

Es ist die Aufgabe der Erfindung, eine Wickelmaschine so zu verbessern, dass sich auch Materialbahnen mit hoher Steifigkeit, insbesondere Kartonbahnen, problemlos auf Wickelhülsen anwickeln lassen.

Erfindungsgemäß wird diese Aufgabe bei einer Wickelmaschine der eingangs genannten Art dadurch gelöst, dass das Führungselement Durchbrüche zum Eintreiben von Befestigungselementen aus einer Vorrichtung durch die Materialbahn hindurch in die Wickelhülse umfasst. Das Führungselement kann mit der Vorrichtung zum Verbinden des Bahnanfangs mit der Wickelhülse verbunden sein. Dies ist jedoch nicht erforderlich.

Durch den Einsatz eines Führungselements wird die Materialbahn zwangsweise gebogen und damit an den Krümmungsradius der Wickelhülse angepasst. Zudem wird die Materialbahn solange durch das Führungselement umfasst, bis die Materialbahn durch eine Befestigungsvorrichtung, die beispielsweise die aus der DE 200 13 319 U1 bekannte Befestigungsvorrichtung ist, mit der Wickelhülse verbunden ist. Auf diese Weise wird eine hohe Sicherheit beim Anwickeln einer Materialbahn auf einer Wickelhülse gewährleistet, ohne dass Leim verwendet werden muss.

Vorteilhafte Weiterbildungen ergeben sich aus den Unteransprüchen, der

Beschreibung und den Zeichnungen.

Die Befestigungsvorrichtung ist mit Vorteil eine Heft- oder Prägevorrichtung. Im Falle des Prägens wird die Materialbahn in Abständen fest in die Wickelhülse hineingedrückt, so dass sie formschlüssig mit dieser verbunden wird.

Eine sichere Führung der Materialbahn wird gewährleistet, wenn das Führungselement ein unteres Leitblech umfasst, das zwischen zwei Tragwalzen gehalten wird und von unten gegen die Wickelhülse drückbar ist, wenn ein erstes oberes Leitblech zwischen der zuführseitigen Tragwalze und der Druckwalze angeordnet ist und wenn ein zweites oberseitiges Leitblech zwischen der zweiten Tragwalze und der Druckwalze angeordnet ist.

Vorzugsweise wird bereits zur Unterstützung des Anwickelns eine Druckwalze eingesetzt, durch die die Wickelhülse von oben in das Wickelbett zwischen den beiden Tragwalzen gedrückt wird.

Nachstehend wird die Erfindung in einem Ausführungsbeispiel anhand der Zeichnungen näher erläutert.

Es zeigen
- Fig. 1: eine stirnseitige Draufsicht auf eine Tragwalzen-Wickelmaschine, zwischen deren Tragwalzen ein Führungselement zum Anwickeln einer Materialbahn auf eine Wickelhülse eingelegt ist,
- Fig. 2: eine vergrößerte Darstellung eines Ausschnitts A aus Fig. 1 mit der Wickelhülse und dem Führungselement,
- Fig. 3: eine perspektivische Ansicht von unten auf eine einzige der beiden Tragwalzen in Verbindung mit dem Führungselement, der Wickelhülse und einer Druckwalze,
- Fig. 4: eine vergrößerte Darstellung eines Ausschnitts B aus Fig. 3 mit der Wickelhülse und dem Führungselement und
- Fig. 5: eine perspektivische Ansicht von unten auf die Tragwalzen- Wickelmaschine gemäß Fig. 1.

Eine Tragwalzen-Wickelmaschine umfasst zwei Tragwalzen 1 und 2, die ein Wickelbett zur Aufnahme einer Wickelhülse 3 bilden, auf die eine über die Oberseite der Tragwalze 1 zugeführte Materialbahn 4 aufgewickelt wird.

Die Wickelhülse 3 wird mittels einer von oben auf sie einwirkenden Druckwalze 5 in das Wickelbett hineingedrückt. Durch den Anpressdruck der Druckwalze 5 lässt sich die Wickeldichte beim Aufwickeln der Materialbahn auf die Wickelhülse 3 steuern. Zur Einleitung des Wickelvorgangs wird die Materialbahn 4 mittels eines Führungselements 6, das sich vorzugsweise über die gesamte Breite der Tragwalzen 1, 2 erstreckt oder wenigstens den größeren Teil der Breite der Tragwalzen 1, 2 abdeckt, geführt.

Das Führungselement 6 umfasst seinerseits drei Leitbleche 7, 8, 9 (Fig. 2). Die Leitbleche 7, 8 sind jeweils in den Zwickeln angeordnet, die die Leitwalzen 1, 2 mit der Wickelhülse 3 bilden, während das Leitblech 9 in den Zwickel zwischen den beiden Tragwalzen 1, 2 eingebracht ist.

Die Leitbleche 7, 8 weisen jeweils ein Halteblech 10 (Fig. 3) und ein gekrümmtes, an den Krümmungsradius der Wickelhülse 3 angepasstes Blech 11 auf, das von dem Halteblech 10 gehalten wird. Das im Bereich zwischen den Tragwalzen 1, 2 angeordnete Leitblech 9 umfasst ein Halteblech 12, das eine größere Wandstärke als die Haltebleche 10 hat und mit Durchbrüchen 13 (Fig. 3 - 5) ausgestattet ist. An dem Halteblech 10 ist über ("über"*bitte streichen*) ein gekrümmtes Blech 14 befestigt, das zwei über ein Scharnier 15 schwenkbare Schenkel 16, 17 umfasst.

Die Durchbrüche 13 legen die Mantelfläche der Wickelhülse 3 in kleinen Bereichen frei, in denen der Anfang des Wickels der Materialbahn 4 auf der Wickelhülse 3 mit dieser durch eine Heftvorrichtung geheftet oder geklammert wird. Alternativ wird eine Prägevorrichtung eingesetzt. Die Heft- oder Prägevorrichtung wird vorzugsweise im Zwickel der beiden Tragwalzen 1, 2 eingesetzt, da dieser aufgrund des größeren Krümmungsradius der beiden Tragwalzen 1, 2 im Vergleich zum Krümmungsradius der in dem Wickelbett liegenden Wickelhülse 3 viel größer ist und außerdem von oben auch noch die Druckwalze 5 Platz beansprucht. Es liegt jedoch im Rahmen dieser Erfindung, eines der Haltebleche 10 statt des Halteblechs 12 mit Durchbrüchen auszugestalten und die Heft- oder Prägevorrichtung in dem Zwickel zwischen einer der Tragwalzen 1, 2 und der Wickelhülse 3 eingreifen zu lassen.

Die Bleche 11 werden derart in den Bereich zwischen der Wickelhülse 3, den beiden Tragwalzen 1, 2 und der Druckwalze 5 eingebracht, dass entsprechend der Dicke der Materialbahn 4 genügend Platz ist, damit diese von der Mantelfläche der Tragwalze 1 weg auf die Mantelfläche der Wickelhülse 3 aufgeführt werden kann.

Zum Anwickeln wird die Materialbahn 4 über den Umfang der Tragwalze 1 in Richtung eines Pfeils C (Fig. 2) zwischen die Tragwalze 1 und das Halteblech 10 des Leitblechs 7 und dann zwischen dessen gekrümmten Blech 11 und der Tragwalze 1 weitergeführt. Anschließend wird sie in den Bereich zwischen dem Schenkel 16 des Blechs 14 und dem Mantel der Wickelhülse 3 in Richtung eines Pfeils D weitergeführt. Dann wird die Materialbahn 4 zwischen dem Blech 11 des Leitblechs 8 geführt und verbleibt im Bereich zwischen den Leitblechen 11 bzw. 14 und dem Mantel der Wickelhülse 3, so dass der Anfang der Materialbahn 4 mit dem Mantel der Wickelhülse 3 verbunden werden kann.

Die Zuführung der Materialbahn kann durch eine sich mit der Tragwalze 1 mitdrehende Saugzone unterstützt werden.

Es versteht sich, dass in dem Wickelbett eine Mehrzahl von Wickelhülsen 3 hintereinander fluchtend liegen kann und dementsprechend gleichzeitig angewickelt werden kann.

Die zu dem Blech 14 (Fig. 2) gehörigen, um das Scharnier 15 schwenkbaren Schenkel 16, 17 lassen sich beispielsweise entgegen der Federkraft von jeweils zwischen ihren Unterseiten und dem Leitblech 9 angebrachten Zugfedern nach oben schwenken, um die in Fig. 2 dargestellte Position anzunehmen. Nach Beendigung des Anwickelns wird das Leitblech 9 durch den Spalt zwischen den Tragwalzen 1 und 2 nach unten weggezogen, wobei die Schenkel 16, 17 um das Scharnier 15 entgegen der Federkraft der Zugfedern soweit nach oben gedrückt werden, dass sie sich zusammen mit dem Halteblech 12 durch den Spalt hindurchführen lassen.

Die Leitbleche 7, 8 sind vorzugsweise jeweils mit der Traverse für die Druckwalze 5 verbunden und fahren zusammen mit der Druckwalze 5 in dem Maße nach oben, wie die Wickelrolle anwächst. Wenn die Druckwalze 5 eine bestimmte Höhe erreicht hat, können die Leitbleche 7, 8 aktiv weggeschwenkt werden.

### Bezugszeichenliste

- 1: Tragwalze
- 2: Tragwalze
- 3: Wickelhülse
- 4: Materialbahn
- 5: Druckwalze
- 6: Führungselement
- 7: Leitblech
- 8: Leitblech
- 9: Leitblech
- 10: Halteblech
- 11: Gekrümmtes Bleche
- 12: Halteblech
- 13: Durchbrüche
- 14: Gekrümmtes Blech
- 15: Scharnier
- 16: Schenkel
- 17: Schenkel

## Patentansprüche

1. Wickelmaschine zum Aufwickeln einer Materialbahn (4), insbesondere einer Papiers oder Kartonbahn, auf eine Wickelhülse (3) sowie mit einer Vorrichtung zum Befestigen der Materialbahn auf der Wickelhülse (3), wobei ein Führungselement (6), vorgesehen ist, das mindestens ein Leitblech (7,8,9) umfasst und durch das der Anfang der Materialbahn (4) an die Wickelhülse (3) heranführbar ist,
**dadurch gekennzeichnet,**
**dass** das Führungselement (6) Durchbrüche (13) zum Eintreiben von Befestigungselementen aus der Vorrichtung durch die Materialbahn (4) hindurch in die Wickelhülse (3) umfasst.

2. Wickelmaschine nach Anspruch 1,
**dadurch gekennzeichnet,**
**dass** die Vorrichtung eine Heft- oder Prägevorrichtung ist.

3. Wickelmaschine nach einem der Ansprüche 1 oder 2,
**dadurch gekennzeichnet,**
**dass** das Führungselement (6) ein unteres Leitblech (9) umfasst, das zwischen zwei Tragwalzen (1, 2) gehalten wird und von unten gegenüber der/die Wickelhülse(n) (3) positioniert ist, dass ein erstes oberes Leitblech (7) zwischen der zuführseitigen Tragwalze (1) und der Wickelhülse (3) angeordnet ist und dass ein zweites oberseitiges Leitblech (8) zwischen der zweiten Tragwalze (2) und der Wickelhülse (3) angeordnet ist.

4. Wickelmaschine nach Anspruch 3,
**dadurch gekennzeichnet,**
**dass** die Wickelhülse (3) mittels einer Druckwalze (5) von oben in das Wickelbett zwischen den beiden Tragwalzen (1, 2) drückbar ist.

## Claims

1. Winding machine for winding a web (4), in particular a paper or board web, onto a core (3), and having a device for fixing the web to the core (3), a guide element (6) being provided which comprises at least one guide plate (7, 8, 9) and by means of which the start of the web (4) can be brought up to the core (3),
**characterized in that**
the guide element (6) comprises apertures (13) for driving fixing elements out of the device through the web (4) into the core (3).

2. Winding machine according to Claim 1,
**characterized in that**
the device is a stapling or embossing device.

3. Winding machine according to either of Claims 1 and 2,
**characterized in that**
the guide element (6) comprises a lower guide plate (9), which is held between two carrier rolls (1, 2) and positioned from below opposite the core(s) (3), **in that** a first upper guide plate (7) is arranged between the carrier roll (1) on the feed side and the core (3), and **in that** a second upper-side guide plate (8) is arranged between the second carrier roll (2) and the core (3).

4. Winding machine according to Claim 3,
**characterized in that**
the core (3) can be pressed from above by means of a pressure roll (5) into the winding bed between the two carrier rolls (1, 2).

## Revendications

1. Enrouleuse pour enrouler une bande de matériau (4), en particulier une bande de papier ou de carton, sur un mandrin d'enroulement (3) et comprenant un dispositif pour la fixation de la bande de matériau sur le mandrin d'enroulement (3), un élément de guidage (6) étant prévu, lequel comprend au moins une tôle directrice (7, 8, 9) et à travers lequel le début de la bande de matériau (4) peut être rapproché du mandrin d'enroulement (3),
**caractérisée en ce que**
l'élément de guidage (6) comprend des orifices (13) pour enfoncer des éléments de fixation hors du dispositif à travers la bande de matériau (4) dans le mandrin d'enroulement (3).

2. Enrouleuse selon la revendication 1,
**caractérisée en ce que**
le dispositif est un dispositif de brochage ou de gaufrage.

3. Enrouleuse selon l'une quelconque des revendications 1 ou 2,
**caractérisée en ce que**
l'élément de guidage (6) comprend une tôle directrice inférieure (9), qui est maintenue entre deux rouleaux de support (1, 2) et qui est positionnée par le bas par rapport au (x) mandrin(s) d'enroulement (3), **en ce qu'**une première tôle directrice supérieure (7) est disposée entre le rouleau de support (1) du côté de l'alimentation et le mandrin d'enroulement (3) et **en ce qu'**une deuxième tôle directrice (8) du côté supérieur est disposée entre le deuxième rouleau de support (2) et le mandrin d'enroulement (3).

4. Enrouleuse selon la revendication 3,
**caractérisée en ce que**
le mandrin d'enroulement (3) peut être pressé au moyen d'un rouleau presseur (5) par le haut dans le banc d'enroulement entre les deux rouleaux de support (1, 2).
